# EUROPÄISCHE PATENTSCHRIFT

(11) **EP 4 004 280 B1**
(45) Veröffentlichungstag und Bekanntmachung des Hinweises auf die Patenterteilung: **25.03.2026**
(21) Anmeldenummer: 20735507.4
(22) Anmeldetag: 24.06.2020
(51) Int. Cl.: D21F 3/02, D21F 3/04, D21F 3/06

(54) **PRESSENEINHEIT**
PRESSING UNIT
UNITÉ DE PRESSE

(30) Priorität: 23.07.2019 DE 102019119894
(43) Veröffentlichungstag der Anmeldung: 01.06.2022
(73) Patentinhaber: Voith Patent GmbH, 89522 Heidenheim (DE)
(72) Erfinder: SCHMID, Christian, 88074 Meckenbeuren (DE)
(74) Vertreter: Voith Patent GmbH - Patentabteilung
(86) Internationale Anmeldenummer: PCT/EP2020/067622
(87) Internationale Veröffentlichungsnummer: WO 2021/013454

(56) Entgegenhaltungen:
- EP-A1- 1 925 723
- DE-C1- 19 514 142
- US-A- 2 404 946

## Beschreibung

Die Erfindung betrifft eine Maschine zur Herstellung oder Verarbeitung einer Materialbahn, insbesondere Papier-, Karton- oder Tissuebahn, mit einer eine Presswalze und eine Gegenpresswalze umfassenden Presseneinheit nach dem Oberbegriff des Patentanspruchs 1.

Tissuepapiermaschinen weisen beispielsweise eine durch eine Presswalze und eine als Trockenzylinder ausgebildete Gegenpresswalze gebildete Presseneinheit auf, bei welcher oftmals die Presswalze an einem Lagerungshebel relativ zur Gegenpresswalze schwenkbar gelagert ist, so dass die Presswalze mittels zumindest einer auf den Lagerungshebel einwirkenden Verstelleinheit zwischen einer Betriebsposition, in der die Presswalze gegen die Gegenpresswalze gepresst ist, und einer Außerbetriebsposition, in der die Presswalze nicht gegen die Gegenpresswalze gepresst ist, bewegbar ist. In der Regel ist die Verstelleinheit als Hydraulikzylinder ausgebildet.

Aus US 2404946A und EP 1 925 723 A1 sind bereits derartige Tissuepapiermaschinen bekannt, die eine zumindest eine Presswalze und eine Gegenpresswalze umfassende Presseneinheit aufweisen, wobei die Presswalze an einem schwenkbaren Lagerungshebel gelagert ist und mittels zumindest einer auf den Lagerungshebel einwirkenden Verstelleinheit zwischen einer Betriebsposition, in der die Presswalze gegen die Gegenpresswalze gepresst ist, und einer Außerbetriebsposition, in der die Presswalze nicht gegen die Gegenpresswalze gepresst ist, bewegbar ist. Die bekannte Maschine umfasst eine Verstelleinheit mit einer Verriegelungseinrichtung, mittels der die Verstelleinheit in der Betriebsposition mechanisch arretierbar ist.

Soll die Presswalze von der Betriebsposition in die Außerbetriebsposition geschwenkt werden, kann die durch die Verriegelungseinrichtung hergestellte mechanische Arretierung wieder gelöst werden, um zu einem späteren Zeitpunkt, wenn die Presswalze wieder in die Betriebsposition geschwenkt ist, wieder hergestellt zu werden.

Aus DE 42 16 264 C2 ist eine Pressvorrichtung bekannt, in der eine Papierbahn zwei Pressspalte durchläuft, die durch zwei Presswalzen und eine gemeinsame Gegenwalze gebildet werden, die von der Papierbahn zusammen mit einem Filz nacheinander durchlaufen werden können. Anstelle des Einsatzes eines einzigen Filzes werden alternativ auch zwei verschiedene Filze oder Trockensiebe eingesetzt.

Es ist die Aufgabe der vorliegenden Erfindung, eine Maschine der eingangs genannten Art zu schaffen, bei der die oben genannten Nachteile behoben sind, bei der zum Einen die exakte Betriebsposition ohne ständige Kraftbeaufschlagung der Verstelleinheit gehalten wird, wobei gleichzeitig auf einen aufwendigen Verriegelungsmechanismus mittels eines Arretierungshebels verzichtet werden kann.

Die Aufgabe wird durch die Merkmale des Patentanspruchs 1 gelöst.

Die erfindungsgemäße Maschine zur Herstellung oder Verarbeitung einer Materialbahn weist eine zumindest eine Presswalze und eine Gegenpresswalze umfassende Presseneinheit auf, wobei die Presswalze an einem schwenkbaren Lagerungshebel gelagert ist und mittels zumindest einer auf den Lagerungshebel einwirkenden Verstelleinheit zwischen einer Betriebsposition, in der die Presswalze gegen die Gegenpresswalze gepresst ist, und einer Außerbetriebsposition, in der die Presswalze nicht gegen die Gegenpresswalze gepresst ist, bewegbar ist. Die erfindungsgemäße Maschine ist dadurch gekennzeichnet, dass die Presseneinheit eine Doppelpresseneinheit ist und dass die an dem schwenkbaren Lagerungshebel gelagerte Presswalze als in Bahnlaufrichtung der Materialbahn zweite Presswalze angeordnet und zur Erzeugung eines vorgegebenen Pressdrucks in einem Pressspalt anpressbar ist.

Vorteilhafte Ausgestaltungen der Erfindung sind in den Unteransprüchen angegeben.

Eine Ausgestaltung der Erfindung sieht vor, dass die Betriebsposition mehrere Betriebsstellungen umfasst, in denen jede der Presswalzen und die Gegenpresswalze jeweils unterschiedlich stark gegeneinander gepresst sind, wobei die Verriegelungseinrichtung derart ausgebildet ist, dass die Verstelleinheit in jeder der verschiedenen Betriebsstellungen mechanisch einstellbar ist. Hierbei ist vorgesehen, dass auch die erste Presswalze verschwenkbar angeordnet ist.

Die zweite Presswalze ist als Schuhpresswalze ausgebildet. Dadurch, dass die Presswalze einen Druckschuh umfasst, benötigt sie keine interne Stützquellen, um den Nip zwischen dem Druckschuh und der Gegenwalze zu schließen. Erfindungsgemäß wird der Nip durch das äußere Hebelsystem geschlossen, d. h. der Pressdruck aufgebracht. Die Linienkraft des Pressnips wird ebenfalls durch das äußere Hebelsystem erzeugt, so dass die Presswalze vergleichbar mit einer konventionellen Presswalze oder Saugpresswalze ist.

Es lässt sich jedoch vorsehen, dass der Druckschuh auf einem Stützelement oder einer Mehrzahl von Stützelementen gelagert wird. Wenn mehrere einzeln gelagerte Stützelemente vorgesehen sind, können diese insbesondere an den beiden Rändern in Randzonen unterschiedliche Härten aufweisen, um die Anpressung des Pressschuhs gegen die Gegenpresswalze zu verbessern. Die Gegenpresswalze ist in diesem Fall vorzugsweise ein Yankeezylinder. Die Randbereiche haben jeweils eine Breite von weniger als 500 mm, vorzugsweise weniger als 300 mm.

Erfindungsgemäß ergibt sich der Vorteil, dass das Anpresssystem und das Bewegungssystem der Schuhpresse in einem System vereinigt sind. Es ist keine Sicherheitssteuerung oder Überwachung der Linienkraft erforderlich. Vielmehr lässt sich eine erfindungsgemäß angesteuerte Schuhpresswalze wie eine konventionelle Presswalze behandeln, wobei von Aktuatoren betätigte Presshebel von außen auf die Schuhpresswalze einwirken, die maximale Linienlast wird über den Öldruck in den Aktuatoren oder Hydraulikzylindern abgesichert. Es ist auch keine hydraulische Zonensteuerung des Druckschuhs erforderlich, vielmehr reicht ein einziges Schmieraggregat für die den Druckschuh umhüllende Pressmantel (Sleeve) aus. Durch den einfachen Aufbau der Schuhpresswalze ohne inneren Verstellmechanismus werden Kosten eingespart.

Der Abstand zwischen der Schuhpresswalze und der Gegenwalze ist beliebig einstellbar, während bei internen Stützquellen der Hub durch den Pressmantel auf einen Abstand von etwa 20 bis 30 mm beschränkt ist. Dieser geringe Abstand kann zu Bespannungsschäden bei heißer Gegenwalze führen.

Erfindungsgemäß wird eine geringere Verformung des Pressmantels und des Presssleves der Schuhpresswalze ermöglicht, während durch den Hub eines aktiven inneren Anpresssystems nach dem Stand der Technik der Mantel der Schuhpresswalze ausgebeult oder verformt wird.

Ein weiterer Vorteil der erfindungsgemäß verschwenkbaren Schuhpresswalze besteht darin, dass bei sich änderndem Durchmesser der Gegenwalze, beispielsweise des Yankeezylinders, keine Nipkraftänderung auftritt. Durch den Verstellmechanismus wird nur eine Kraft aufgebracht, während die Position der Schuhpresswalze variabel ist und sich der der Gegenwalze anpasst.

Gemäß einer besonders vorteilhaften Ausgestaltung ist vorgesehen, dass sich durch Drehen der Presswalze in oder gegen die Maschinenlaufrichtung der Entwässerungsverlauf optimieren lässt.

Die Schuhpresswalze weist einen drehbar gelagerten Druckschuh oder einen in einer flexiblen Verbindung angeordneten Druckschuh auf.

Ebenso ist es von Vorteil, wenn die Schuhpresswalze insbesondere in den Randbereichen, einen in eine Mehrzahl von einzeln gelagerten oder ansteuerbaren Zonen aufgeteilten Druckschuh oder Zonen mit unterschiedlichen Härtegraden aufweist. Dies erlaubt es, der Kontur der Gegenpresswalze, insbesondere eines Yankeezylinders, genau nachfahren zu können.

In einer anderen vorteilhaften Ausgestaltung ist vorgesehen, dass die Schuhpresswalze über ihre Länge wenigstens ein Joch zur Lagerung des Druckschuhs aufweist.

Vorzugsweise ist der Pressschuh innerhalb der Schuhpresswalze auf wenigstens einem weichen, elastisch nachgiebigen Stützelement gelagert, das seinerseits auf dem wenigstens einem Joch aufliegt. Der Pressdruck zwischen der Gegenpresswalze und dem Pressschuh lässt sich mittels des Lagerungshebels steuern. Dadurch, dass die Presswalze auf einem weichen, elastisch nachgiebigen und flexiblen Stützelement gelagert ist, lässt sich der Pressschuh über die gesamte Breite mit demselben Anpressdruck gegen die Kontur der Gegenwalze, beispielsweise eines Yankeezylinders, anpressen, um den Nip zwischen dem Pressschuh und der Gegenwalze zu schließen. Aufgrund der nachgiebigen und weichen Struktur des Stützelements wird die Anpressung des Pressschuhs kontinuierlich nachgeführt und angepasst.

Dies bedeutet, dass gemäß der Erfindung Verformungen in der Kontur der Gegenwalze, also beispielsweise des Yankeezylinders, die beispielsweise durch den Temperatureinfluss während des Betriebs entstehen, durch die Elastizität des Stützelements ausgeglichen werden. Wenn somit die Mantelfläche der Gegenwalze während des Betriebs eine konvexe oder konkave Form annimmt, wird diese Formveränderung durch das sich entsprechend verformende Stützelement derart ausgeglichen, dass der Pressschuh stets mit demselben Anpressdruck im Pressnip an der Gegenwalze anliegt. Vorzugsweise wird der Pressdruck geregelt. Dabei lässt sich vorzugsweise als Regelgröße zur Bestimmung des Pressdrucks die Feuchtigkeit und/oder die Temperatur der Materialbahn wählen.

Erfindungsgemäß lässt sich anstelle eines einzigen Stützelements eine Mehrzahl nebeneinander angeordneter Stützelemente vorsehen, die vorzugsweise miteinander verbunden sind. Diese können insbesondere an den beiden Rändern in Randzonen unterschiedliche Härten aufweisen, um die Anpressung des Pressschuhs gegen die Gegenpresswalze zu verbessern. Die Gegenpresswalze ist in diesem Fall vorzugsweise ein Yankeezylinder. Die Randbereiche haben jeweils eine Breite von weniger als 500 mm, vorzugsweise von weniger als 300 mm.

Vorteilhaft ist ebenso, dass der zweiten Presswalze ein Entwässerungselement, insbesondere ein Saugkasten oder eine Saugwendewalze, in Bahnlaufrichtung der Materialbahn vorgeordnet ist.

Eine weitere vorteilhafte Ausgestaltung sieht vor, dass die zweite Presswalze einen Durchmesser von wenigstens 750 mm aufweist.

Von Vorteil ist es auch, wenn der die Gegenpresswalze umfassenden Presseneinheit in Bahnlaufrichtung der Materialbahn eine als Sauganpresswalze ausgebildete erste Presswalze der zweiten Presswalze vorgeordnet ist.

Besonders vorteilhaft ist es, als Gegenpresswalze einen Trockenzylinder, insbesondere einen Yankee-Trockenzylinder, oder einen Glättzylinder vorzusehen.

Nachfolgend wird die Erfindung in Ausführungsbeispielen anhand der folgenden Zeichnungen näher erläutert. Es zeigen:
**Fig. 1** schematische Darstellung einer erfindungsgemäß einsetzbaren Schuhpresswalze,
**Fig. 2** eine mittels eines Lagerungshebels an eine Gegenwalze anstellbare Schuhpresswalze und
**Fig. 3** eine Detailansicht eines mit Elementen zur Vergleichmäßigung der Druckkraft ausgestatteten Druckschuhs in einer Schuhpresswalze.

Eine Schuhpresswalze 1 (Fig. 1) zum Einsatz in einer Pressenpartie einer Papiermaschine oder einer sonstigen Maschine zur Bearbeitung einer Materialbahn umfasst einen Druckschuh 2 mit einem Unterbau 3. Über einen Drehpunkt 4 ist der Druckschuh 2 gegenüber einem Unterbau drehbar. Alternativ zu einer drehbaren Anordnung des Druckschuhs 2 lässt sich auch eine flexible Verbindung, beispielsweise durch ein gezielt geschwächtes Material oder einen Kunststoff, zu dem Unterbau herstellen. Ferner ist ein passives, d. h., nicht aktiv gesteuertes, Element 5 zur Vergleichmäßigung der Druckkraft quer zur Maschinenrichtung vorhanden. Ein Element 6 stellt eine Verbindung zu wenigstens einem in der Schuhpresswalze 1 angeordneten Joch dar, das zur Erhöhung der Stabilität der Schuhpresswalze dient. Ein Pfeil 7 zeigt die Verstellmöglichkeit der Schuhpresswalze 1 über die Walzenlagerung in Maschinenrichtung an.

Die Schuhpresswalze 1 (Fig. 2) liegt während des Betriebs an einer Gegenwalze 8 an. Zwischen der Schuhpresswalze 1 und der Gegenpresswalze 8 wird eine Materialbahn 9, insbesondere eine Papierbahn, hindurchgeführt. Ab einer Umlenkwalze 10 und über die Schuhpresswalze 1 wird die Materialbahn 9 beispielsweise über ein erstes (hier nicht dargestelltes) Filztrum oder Bespannungstrum geführt, während die Materialbahn 9 vorher, d. h. über eine erste, an dem Gegenzylinder 8 anliegende erste Presswalze 11, und bis zu der Umlenkwalze 10 über ein zweites (ebenfalls nicht dargestelltes) Filztrum oder Bespannungstrum geführt wird.

Die Schuhpresswalze 1 bildet somit die zweite Presswalze, die an der Gegenpresswalze 8 anliegt. Die Schuhpresswalze 1 ist an einem beispielsweise L-förmigen Lagerungshebel 12 um dessen Drehachse 13 drehbar gelagert. Der Lagerungshebel 12 ist seine Drehachse 13 an einer (nicht dargestellten) Maschinenstuhlung gelagert. Mittels einer auf den Lagerungshebel 12 einwirkenden und als Hydraulikzylinder ausgebildeten Verstelleinheit 14 kann die Schuhpresswalze 1 zwischen einer Betriebsposition, in der diese gegen die Gegenpresswalze 8, beispielsweise einen Yankee-Trockenzylinder, gepresst ist, und einer Außerbetriebsposition, in der die Schuhpresswalze 1 nicht gegen die Gegenpresswalze 8 gepresst ist, bewegt werden. Im Betriebszustand wird zwischen der Schuhpresswalze 1 und der Gegenwalze 8 ein Pressnip gebildet, durch welchen die Materialbahn 9 geführt wird. Auch die Presswalze 11 lässt sich in vergleichbarer Weise mit einem Verstellmechanismus zur Einstellung des Pressnips zwischen ihr und der Gegenwalze 8 ausstatten.

Ein Druckschuh 2 (Fig. 3) in einer Schuhpresswalze 1 ist gemäß einer Ausführungsform mit zwei jeweils verdrehbaren und im Inneren der Schuhpresswalze 1 gelagerten Elementen 15, 16 zur Vergleichmäßigung der Presskraft ausgestattet, wobei die Anzahl der Elemente 15, 16 verschieden gewählt werden kann. Je nach Kraftrichtung weisen die Elemente 15, 16 unterschiedliche Härtegrade auf. Dadurch können verschiedene Gegenkräfte oder Weichheiten realisiert werden. Durch eine Segmentisierung dieser Elemente 15, 16 kann gezielt mehr oder weniger Niplast und somit Niplast auf den zwischen dem beispielsweise aus einem Block aus Polyurethan gebildeten Druckschuh 2 und der Schuhpresswalze 1 gebildeten Nip aufgebracht werden. Dies ist insbesondere in den Randbereichen der Gegenpresswalze 8 und der Materialbahn 9 von hohem Interesse. Zur Aufbringung einer gleichmäßigen Anpresskraft auf die Gegenpresswalze 8 können innerhalb der Schuhpresswalze 1 auch Hydraulikstempel eingesetzt werden. Vorzugsweise können die Hydraulikzylinder auch in einem Abstand von 10 cm zum Rand der Schuhpresswalze 1 angebracht werden. Es kann auch eine Vielzahl von Hydraulikzylindern als Stützelemente vorgesehen werden, die beispielsweise einen Abstand von etwa 10 cm zueinander haben können. Die Presskraft lässt sich kontinuierlich aufbringen. Auf eine Vielzahl von Anpresselementen kann verzichtet werden.

Erfindungsgemäß hat die Presswalze, insbesondere die Schuhpresswalze 1, beispielsweise einen Durchmesser von 770 mm. Ein Durchmesser von 1100 mm lässt sich bei einem ausreichenden Bauraum oder für breite Maschinen einsetzen. Die Schuhpresswalze 1 kann als übliche Schuhpressenkonfiguration verbaut werden, d. h., mit einem vorgeschalteten Entwässerungselement wie einem Saugkasten oder einer Saugwendewalze.

Die Schuhpresswalze 1 wird erfindungsgemäß als zweite Presse in einer in Fig. 2 dargestellten Doppelpresseneinheit aufgrund ihrer kompakten Bauweise bei 770 mm Durchmesser als verschwenkbare Einheit unter Einsatz eines Schwenk- oder Lagerungshebels 13 eingesetzt.

Gemäß der Erfindung wird die Materialbahn 9 von einer vorzugsweise als Sauganpresswalze ausgebildeten ersten Presswalze 11 auf die Gegenpresswalze 8 aufgebracht und vor dem Erreichen des zweiten, mit der Schuhpresswalze 1 gebildeten zweiten Nips durch die als Trockenzylinder ausgebildete Gegenpresswalze 8 aufgeheizt, um maximale Trockengehalte zu erreichen.

## Patentansprüche

1. Maschine zur Herstellung oder Verarbeitung einer Materialbahn (9), insbesondere einer Papier-, Karton- oder Tissuebahn, mit einer eine Presswalze (1) und eine Gegenpresswalze (8) umfassenden Presseneinheit, wobei die Presswalze (1) an einem schwenkbaren Lagerungshebel (12) gelagert ist und mittels zumindest einer Verstelleinheit (14) zwischen einer Betriebsposition, in der die Presswalze (1) gegen die Gegenpresswalze (8) gepresst ist, und einer Außerbetriebsposition, in der die Presswalze (1) nicht gegen die Gegenpresswalze (8) gepresst ist, bewegbar ist, und wobei die Presseneinheit eine Doppelpresseneinheit ist und dass die an dem schwenkbaren Lagerungshebel (12) gelagerte Presswalze (1) als in Bahnlaufrichtung der Materialbahn (9) zweite Presswalze (1) angeordnet und zur Erzeugung eines vorgegebenen Pressdrucks in einem Pressspalt anpressbar ist,
**dadurch gekennzeichnet,**
**dass** die zweite Presswalze (1) als Schuhpresswalze ausgebildet ist und,
**dass** die Schuhpresswalze (1) einen drehbar gelagerten Druckschuh (2) oder einen in einer flexiblen Verbindung angeordneten, Druckschuh (2) aufweist,
wobei die flexible Verbindung als eine Lagerung auf einem weichen, elastisch nachgiebigen Stützelement ausgeführt ist.

2. Maschine nach Anspruch 1,
**dadurch gekennzeichnet,**
**dass** die Schuhpresswalze (1), insbesondere in den Randbereichen, einen in eine Mehrzahl von einzeln gelagerten oder ansteuerbaren Zonen aufgeteilten Druckschuh (2) oder Zonen mit unterschiedlichen Härtegraden aufweist.

3. Maschine nach einem der Ansprüche 1 oder 2,
**dadurch gekennzeichnet,**
**dass** die Schuhpresswalze (1) über ihre Länge wenigstens ein Joch zur Lagerung des Druckschuhs (2) aufweist.

4. Maschine nach einem der Ansprüche 1 bis 3,
**dadurch gekennzeichnet,**
**dass** der zweiten Presswalze (1) ein Entwässerungselement, insbesondere ein Saugkasten oder eine Saugwendewalze, in Bahnlaufrichtung der Materialbahn (9) vorgeordnet ist.

5. Maschine nach einem der Ansprüche 1 bis 4,
**dadurch gekennzeichnet,**
**dass** die zweite Presswalze (1) einen Durchmesser von wenigstens 750 mm aufweist.

6. Maschine nach einem der Ansprüche 1 bis 5,
**dadurch gekennzeichnet,**
**dass** die zweite Presswalze (1) in Maschinenlaufrichtung drehbar oder entgegen der Laufrichtung der Maschine drehbar ist.

7. Maschine nach einem der Ansprüche 1 bis 6,
**dadurch gekennzeichnet,**
**dass** der die Gegenpresswalze (8) umfassenden Presseneinheit in Bahnlaufrichtung der Materialbahn (9) eine als Sauganpresswalze ausgebildete erste Presswalze (11) der zweiten Presswalze (1) vorgeordnet ist.

8. Maschine nach einem der Ansprüche 1 bis 7,
**dadurch gekennzeichnet,**
**dass** die Gegenpresswalze (8) ein Trockenzylinder, insbesondere ein Yankee-Trockenzylinder (2), oder ein Glättzylinder ist.

## Claims

1. Machine for producing or processing a material web (9), in particular a paper, cardboard or tissue web, with a pressing unit comprising a press roll (1) and a counter-press roll (8), wherein the press roll (1) is mounted on a pivotable mounting lever (12) and, by means of at least one adjustment unit (14), is movable between an operative position, in which the press roll (1) is pressed against the counter-press roll (8), and a non-operative position, in which the press roll (1) is not pressed against the counter-press roll (8), and wherein the pressing unit is a double pressing unit, and the press roll (1) mounted on the pivotable mounting lever (12) is arranged as a second press roll (1) in the running direction of the material web (9) and can be pressed on in order to generate a predetermined pressing pressure in a press nip, **characterized in that** the second press roll (1) is designed as a shoe press roll, and **in that** the shoe press roll (1) has a rotatably mounted pressure shoe (2) or a pressure shoe (2) arranged in a flexible connection, wherein the flexible connection is designed as a mounting on a soft, elastically yielding support element.

2. Machine according to Claim 1, **characterized in that** the shoe press roll (1), in particular in the edge regions, has a pressure shoe (2) divided into a plurality of individually mounted or controllable zones or has zones with different degrees of hardness.

3. Machine according to either of Claims 1 and 2, **characterized in that** the shoe press roll (1) has, along its length, at least one yoke for mounting the pressure shoe (2).

4. Machine according to any one of Claims 1 to 3, **characterized in that** the second press roll (1) is preceded by a dewatering element, in particular a suction box or a suction turning roll, in the running direction of the material web (9).

5. Machine according any to one of Claims 1 to 4, **characterized in that** the second press roll (1) has a diameter of at least 750 mm.

6. Machine according to any one of Claims 1 to 5, **characterized in that** the second press roll (1) is rotatable in the machine running direction or rotatable counter to the running direction of the machine.

7. Machine according to any one of Claims 1 to 6, **characterized in that,** in the running direction of the material web (9), a first press roll (11) designed as a suction pressure roll is arranged upstream of the second press roll (1) of the pressing unit comprising the counter-press roll (8).

8. Machine according to any one of Claims 1 to 7, **characterized in that** the counter-press roll (8) is a drying cylinder, in particular a Yankee drying cylinder (2), or a smoothing cylinder.

## Revendications

1. Machine de fabrication ou de traitement d'une bande de matériau (9), en particulier d'une bande de papier, de carton ou de papier à usage sanitaire, avec une unité de presse comprenant un rouleau de pressage (1) et un contre-rouleau de pressage (8), le rouleau de pressage (1) étant monté sur un levier de montage pivotant (12) et pouvant être déplacé au moyen d'au moins une unité de réglage (14) entre une position de fonctionnement, dans laquelle le rouleau de pressage (1) est pressé contre le contre-rouleau de pressage (8), et une position hors service, dans laquelle le rouleau de pressage (1) n'est pas pressé contre le contre-rouleau de pressage (8), et l'unité de presse étant une unité de presse double et le rouleau de pressage (1) monté sur le levier de montage pivotant (12) étant disposé comme un deuxième rouleau de pressage (1) dans le sens de défilement de la bande de matériau (9) et pouvant être pressé dans une fente de pressage pour produire une pression de pressage prédéfinie,
**caractérisée en ce**
**que** le deuxième rouleau de pressage (1) est formé comme un rouleau de pressage à sabot, et
**que** le rouleau de pressage (1) à sabot comporte un sabot de pression (2) monté de manière à pouvoir tourner ou un sabot de pression (2) disposé dans une liaison flexible, la liaison flexible étant réalisée comme un support sur un élément d'appui souple et élastiquement flexible.

2. Machine selon la revendication 1,
**caractérisée en ce**
**que** le rouleau de pressage (1) à sabot comporte, en particulier dans les zones de bord, un sabot de pression (2) divisé en une multitude de zones montées ou pouvant être pilotées individuellement ou des zones avec des degrés de dureté différents.

3. Machine selon l'une des revendications 1 ou 2, **caractérisée en ce**
**que** le rouleau de pressage (1) à sabot comporte, sur sa longueur, au moins un joug pour le montage du sabot de pression (2).

4. Machine selon l'une des revendications 1 à 3, **caractérisée en ce**
**qu'**un élément d'élimination de l'eau, en particulier une caisse aspirante ou un rouleau de retournement aspirant, est disposé en amont du deuxième rouleau de pressage (1) dans le sens de défilement de bande de la bande de matériau (9).

5. Machine selon l'une des revendications 1 à 4, **caractérisée en ce**
**que** le deuxième rouleau de pressage (1) présente un diamètre d'au moins 750 mm.

6. Machine selon l'une des revendications 1 à 5, **caractérisée en ce**
**que** le deuxième rouleau de pressage (1) peut être tourné dans le sens de marche de machine ou à l'opposé du sens de marche de la machine.

7. Machine selon l'une des revendications 1 à 6, **caractérisée en ce**
**que**, dans l'unité de presse comprenant le contre-rouleau de pressage (8), un premier rouleau de pressage (11) formé comme un rouleau de pressage aspirant est disposé en amont du deuxième rouleau de pressage (1) dans le sens de défilement de bande de la bande de matériau (9).

8. Machine selon l'une des revendications 1 à 7, caractérisée en ce
le contre-rouleau de pressage (8) est un cylindre sec, en particulier un cylindre de séchage Yankee (2), ou un cylindre de lissage.
